# FASCICULE DE BREVET EUROPEEN

(11) **EP 0 280 589 B1**
(45) Date de publication et mention de la délivrance du brevet: **15.04.1992**
(21) Numéro de dépôt: 88400118.1
(22) Date de dépôt: 20.01.1988
(51) Int. Cl.: A63C 11/02

(54) **Elément porte-ski**
Ski-Tragevorrichtung
Ski-carrying equipment

(30) Priorité: 24.02.1987 FR 8702529
(43) Date de publication de la demande: 31.08.1988
(73) Titulaire: Glaunes, André, F-47350 Escassefort (FR)
(72) Inventeur: Glaunes, André, F-47350 Escassefort (FR)
(74) Mandataire: Peuscet, Jacques

(56) Documents cités:
- DE-U- 8 608 339
- FR-A- 2 601 881
- FR-A- 2 601 881
- US-A- 3 744 084
- US-A- 4 234 113

## Description

La présente invention concerne un élément porte-ski permettant de porter un ski à la main, de façon équilibrée, au moyen d'une partie mobile de préhension mobile entre une position escamotée dans une partie fixe dudit élément porte-ski, en cas de non-utilisation de celui-ci, et une position déployée dans laquelle elle dépasse sur un côté du ski.

Il est bien connu que le transport des skis à la main, par exemple pour se rendre sur les pistes ou en revenir, est très malcommode. C'est pourquoi, jusqu'à présent, différents dispositifs ont été imaginés pour porter les skis à ces moments. Ainsi, la demande de brevet européen n° 0 043 784 décrit un élément porte-ski permettant de porter un ski au moyen d'un poignée adaptée sur celui-ci à l'endroit des fixations, cette poignée étant mobile entre une position escamotée et une position déployée, comme indiquée ci-dessus. Chaque poignée est fixée à demeure sur le ski correspondant et est escamotable dans une position située sous l'emplacement réservé à la chaussure. Dans un mode de réalisation particulier de cet élément porte-ski connu, celui-ci comporte une partie fixe en forme de plaque, liée à la semelle du ski par tout moyen. La poignée proprement dite présente la forme d'un U dont les deux branches coulissent dans des logements prévus dans la plaque précitée et dont l'âme constitue la partie de préhension. Des ressorts, montés autour des branches de la poignée et disposés à l'intérieur de leurs logements, assurent le rappel de la poignée dans sa position escamotée.

Ce dispositif présente les inconvénients de nécesiter des ressorts qui compliquent le montage, et également que la partie de préhension de la poignée dépasse latéralement de la semelle du ski.

La présente invention propose un élément porte-ski du type précité, dans lequel la partie mobile est montée déplaçable par pivotement, ce qui permet de l'escamoter de manière complète sur la semelle du ski en position de non-utilisation de l'élément porte-ski. Egalement, elle conduit à une réalisation utilisant simplement des pièces moulées de forme plate, et enfin, elle permet des réalisations permettant une très bonne étanchéité. Enfin, par le fait que l'on prévoit que la partie mobile pivote autour d'un axe et qu'une butée empêche le basculement du ski par rapport à la poignée, la partie la plus lourde du ski étant disposée à l'arrière de l'axe de pivotement, un très bon équilibre du ou des skis au moment du transport est assuré.

La présente invention a donc d'abord pour objet un produit industriel nouveau que constitue l'élément porte-ski permettant de transporter un ski à la main, de manière équilibrée, sensiblement horizontalement, ledit élément porte-ski comportant, d'une part, une partie fixe dotée de moyens de liaison à la semelle du ski, sur la face comportant les organes de fixation de la chaussure de ski, et, d'autre part, une partie servant à la préhension, mobile entre une position déployée dans laquelle elle dépasse de l'un des côtés du ski en vue de l'utilisation de l'élément porte-ski, et une position escamotée dans ladite partie fixe en position de non-utilisation dudit élément porte-ski, y compris la position d'utilisation du ski, caractérisé par le fait que la partie mobile est montée pivotante autour d'un axe perpendiculaire à la semelle du ski et que la partie fixe comporte une butée contre laquelle la partie mobile est en appui dans la position d'utilisation de l'élément porte-ski, sous l'effet d'un plus grand poids de la partie du ski située à l'arrière dudit élément porte-ski par rapport audit axe de pivotement.

De préférence, la partie fixe comporte une butée d'appui de la partie mobile en position de non-utilisation de l'élément porte-ski, dans laquelle ladite partie mobile ne dépasse pas de la semelle du ski.

L'élément porte-ski peut aussi comporter des moyens de rappel de la partie mobile dans sa position escamotée de non-utilisation.

Conformément à une caractéristique de la présente invention, la partie fixe comporte une platine fixée sur la semelle du ski sans dépasser de celle-ci, et portant la butée d'appui de la partie mobile en position d'utilisation dudit élément porte-ski, et que la partie mobile se compose, d'un part, d'un élément de liaison à la partie fixe, comportant les moyens de pivotement complémentaires de ceux portés par cette dernière, et, d'autre part, d'une poignée de manoeuvre prolongeant ledit élément de liaison. La platine précitée peut être protégée par un couvercle, l'espace compris entre ladite platine et ledit couvercle servant de logement audit élément de liaison de la partie mobile.

Selon un premier type de réalisation, l'élément de liaison de la partie mobile est monté simplement pivotant autour de l'axe de pivotement disposé sensiblement au centre de la platine. Dans ce cas, la butée portée par la partie fixe pour la mise en appui de la partie mobile en position d'utilisation dudit élément porte-ski peut être constituée par la paroi latérale d'une zone en surépaisseur de la platine dont la face supérieure sert d'appui pour le couvercle, l'élément de liaison de la partie mobile venant en appui contre ladite butée par une région de bordure.

En particulier, la zone en surépaisseur peut être une zone d'angle triangulaire, l'élément de liaison de la partie mobile étant susceptible de venir en appui contre la butée oblique constituée par la paroi latérale de ladite zone, à la fois en position d'utilisation et en position de non-utilisation dudit élément porte-ski, par l'une ou l'autre de deux régions de bordure distinctes, de découpe corespondant à ladite butée oblique. Ou encore, la platine peut comporter un téton fixe et l'élément de liaison de la partie mobile une fente en arc de cercle centré sur l'axe de pivotement, ledit téton constituant la butée contre laquelle la partie mobile est en appui par l'un ou l'autre des bords d'extrémité délimitant ladite fente respectivement en position d'utilisation ou en position de non-utilisation dudit élément porte-ski.

Selon un troisième type de réalisation, élément de liaison de la partie mobile est monté coulissant sur la platine dans une direction perpendiculaire à la ligne moyenne de la semelle du ski, d'un côté de celle-ci, entre une position correpondant à la position de non-utilisation dudit élément porte-ski où il est bloqué en rotation, et une position extraite dans laquelle il est seulement alors apte à pivoter autour de l'axe de pivotement disposé dans la région d'extrémité correspondante de la platine, la poignée étant reliée à l'élément de fixation à l'opposé de la région dans laquelle a lieu le pivotement.

Dans ce cas, l'axe de pivotement peut être porté par la platine, et l'élément de liaison, comporter une fente traversée par ledit axe, pour permettre le coulissement dudit élément de liaison. De plus, la butée portée par la partie fixe, pour l'appui de la partie mobile en position d'utilisation de l'élément porte-ski, est alors notamment constituée par l'arête d'un rebord de la platine permettant la fixation du couvercle.

Conformément à une autre caractéristique intéressante de la présente invention, la poignée comporte une première branche reliée de façon fixe à l'élément de liaison de la partie mobile, et une seconde branche d'extrémité, qui est articulée à la première autour d'un axe perpendiculaire au plan de ladite poignée, pour pouvoir être rabattue en direction de la première branche en position de non-utilisation de l'élément porte-ski.

Des moyens peuvent alors être prévus pour rappeler la seconde branche de la poignée en position rabattue en direction de la première branche.

La présente invention a également pour objet un dispositif permettant de porter à la main une paire de skis, caractérisé par le fait qu'il comporte, par ski, un élément porte-ski tel que défini ci-dessus.

Ce dispositif peut aussi comporter un organe de maintien destiné à mettre les deux skis en appui l'un contre l'autre quand ils sont portés et/ou un organe de maintien destiné à mettre en appui l'une contre l'autre les deux parties mobiles de préhension, également quand les skis sont portés.

Quelle que soit la variante du dispositif selon l'invention,on peut avantageusement le réaliser sous forme d'un élément indépendant des organes de fixation avant et arrière de la chaussure de ski, ledit élément étant mis en place sur le ski indépendamment desdits organes de fixation ; mais on peut également prévoir que le dispositif selon l'invention constitue un élément incorporé dans la plaque de base de l'organe de fixation avant de la chaussure.

Pour mieux faire comprendre l'objet de la présente invention, on va en décrire ci-après, à titre d'exemples purement illustratifs et non limitatifs, trois modes de réalisation représentés sur le dessin annexé.

Sur ce dessin :
- la Figure 1 est une représentation schématique partielle en perspective d'une paire de skis destinés à la pratique du ski de descente, portée par une personne, d'une seule main, à l'aide du dispositif porte-skis constitué par les deux éléments porte-ski conformes au premier des trois modes de réalisation précités ;
- la Figure 2 est une vue partielle de dessus d'un ski reposant sur sa semelle, cette vue montrant les deux organes de fixation entre lesquels est disposé l'élément porte-ski conforme à ce premier mode de réalisation, dont le couvercle de la partie fixe a été enlevé pour laisser voir la structure de la platine de ladite partie fixe, et également la structure de la partie mobile, ledit élément porte-ski se trouvant dans sa position escamotée correspondant à la position d'utilisation du ski ;
- la Figure 3 est une vue correspondant à la Figure 2, montrant l'élément porte-ski complet en position d'utilisation ;
- la Figure 4 est une vue en perspective éclatée de l'élément porte-ski représenté sur les figures précédentes ;
- les Figures 5 et 6 sont des vues analogues respectivement aux Figures 2 et 3 et montrant un élément porte-ski conforme au second mode de réalisation précité de la présente invention ;
- la Figure 7 est une vue latérale selon VII-VII de la Figure 6 ;
- la Figure 8 est une vue partielle de dessus d'un ski reposant sur sa semelle, cette vue montrant la région de la dite semelle qui est équipée d'un élément porte-ski conforme à un troisième mode de réalisation précité de la présente invention, dans la position escamotée correspondant à la position d'utilisation du ski ; et
- la Figure 9 est une vue correspondant à la Figure 8, représentant l'élément porte-ski de cette Figure dans sa position d'utilisation, le couvercle de la partie fixe ayant été enlevé pour laisser voir la platine complète de dessus.

Si l'on se réfère maintenant aux Figures 1 à 4, on voit que l'on a désigné par 1, dans son ensemble, un élément porte-ski conforme à un premier mode de réalisation de la présente invention, équipant un ski 2 dont on a représenté, sur les Figures 1 à 3, simplement la partie comportant les organes de fixation que constituent la butée avant 3 et la talonnière 4. Le ski 2 est un ski utilisé pour le ski de descente. Il est entendu que l'élément porte-ski 1 peut tout aussi bien être adopté sur un ski utilisé pour la pratique du ski de fond, auquel cas la fixation arrière 4 n'existe pas.

L'élément porte-ski 1, qui est fixé sur la semelle du ski 2 représenté, entre les deux fixation 3 et 4, se compose d'une partie fixe 5 et d'une partie mobile 6.

La partie fixe 5 se compose elle-même de deux pièces 7 et 8, ainsi qu'on peut le voir notamment sur la Figure 4, la pièce 7 constituant une platine de fixation sur la semelle du ski, et la pièce 8, un couvercle venant s'appliquer et se fixer sur la platine 7 avec interposition de la partie mobile 8.

La platine 7, venue de moulage d'une matière plastique relativement rigide, est constituée par une plaque de base 9, de forme rectangulaire, venant s'appliquer en tous points sur le ski 2, avec ses bords longitudinaux parallèles à ceux du ski 2 et sa largeur est inférieure à celle de la semelle du ski 2, dans la région correspondante.

Cette platine 7 présente, sur l'une de ses faces, deux zones en surépaisseur 9 et 10, disposées en deux angles adjacents le long de l'une des bordures longitudinales. La zone 9 est triangulaire, et la zone 10 présente la forme d'un rectangle dont la face longitudinale interne 10a est tournée vers la face oblique interne 9a de la zone 9, qui constitue un épaulement d'équerre avec la surface principale de la platine 7. Les faces supérieures respectivement 9b et 10b des zones en surépaisseur 9 et 10 servent d'appui pour le couvercle 8, lequel est constitué par une plaque rectangulaire de même dimension que la platine 7 et avantageusement réalisé dans le même matériau.

Egalement, le couvercle 8 présente une ouverture centrale 8a pour le passage d'un axe 11 porté par la platine 7, en son centre, du même côté que les zones 9 et 10, cet axe constituant l'axe de pivotement de la partie mobile 6.

Un trou 12a et deux trous 12b pour le passage respectivement d'une vis 12c et de deux vis 12d sont prévus, en regard, dans le couvercle 8 et les zones 9 et 10 de la platine 7, pour la fixation de la partie 5 sur le ski 2.

La partie mobile 6 est un élément plat, également venu de moulage dans une matière plastique relativement rigide, et elle comporte une partie centrale 13, assurant la liaison avec la partie fixe 5 et se prolongeant latéralement par une poignée 14 de forme incurvée.

La partie de liaison 13 est en appui sur la platine 7 ; elle comporte un orifice central 13a destiné à venir en coïncidence avec l'orifice 8a pour le passage de l'axe 11. Elle peut être définie comme une bande allongée de longueur sensiblement égale à la largeur de la platine 7, présentant l'orifice 13a précité, et délimitée par deux bordures longitudinales 13b et 13c et deux bordures latérales 13d et 13e, et dans laquelle on aurait fait deux découpes d'angle pour constituer des bordures respectivement 13f et 13g reliées à la bordure 13b. L'inclinaison des bordures 13f et 13g par rapport à la bordure 13b est la même que celle de la face 9a par rapport à la bordure transversale de la platine 7.

La poignée 14 est reliée à la bordure 13c, en étant délimitée par un bord externe 14a qui prolonge de façon rectiligne la bordure 13e, puis s'incurve de façon à présenter une concavité tournée vers la partie 13, et par un bord interne 14b, sensiblement parallèle au bord externe 13a, sauf au voisinage de sa liaison avec la bordure 13c où il prend une concavité opposée pour constituer une zone de jonction plus large entre la poignée proprement dite 14 et la partie de liaison 13. Les deux bordures 14a et 14b sont réunies à leurs extrémités libres par une bordure d'extrémité 14c se situant dans l'alignement de la bordure 13d.

Pour le montage, on vient appliquer, sur la semelle du ski 2, entre les fixation 3 et 4, la platine 7, de façon que la zone en surépaisseur 9 se trouve du côté de la fixation avant 3, et la zone 10, du côté de la fixation arrière 4. Ensuite, on vient appliquer la partie mobile 6 sur la platine 7, l'orifice 13a étant alors traversé par l'axe 11, et la poignée 14 se trouvant par exemple en regard de la fixation 4, entièrement contenue dans les limites de la semelle du ski 2, comme représenté sur la Figure 2. Dans cette position, le bord 13f est en butée de fin de course contre la face 9a de la zone 9, dans sa partie la plus proche de la zone 10, laquelle n'est pas sufisamment longue pour gêner le passage de la poignée 14. On vient alors mettre en appui le couvercle 8 et fixer les vis 12c et 12d. L'axe 11 peut également servir de point de fixation entre le couvercle 8 et la platine 7.

L'épaisseur totale de l'élément porte-ski 1, ainsi mis en place sur le ski 2, est telle que ledit élément 1 vienne se loger sans difficulté dans l'espace libre entre la chaussure du skieur et le ski 2.

Lorsque le skieur désire porter ses skis à la main, il fait pivoter la poignée 14 de chaque élément porte-ski 1 équipant chacun de ses skis, dans le seul sens possible qui est celui de la flèche F (Figure 2), et il saisit les deux poignées 14, comme illustré sur la Figure 1. La partie arrière de chaque ski 2 à compter de l'axe de pivotement 11 étant plus lourde que sa partie avant, le ski 2 se trouve pour le transport en butée de fin de course par la face 9a de la partie fixe 5 de l'élément porte-ski 1, contre la bordure 13g de la partie mobile 6, ce qui assure un bon équilibre de l'ensemble pour le portage.

Si l'on se réfère maintenant aux Figures 5 à 7, on voit que l'on a désigné par 101, dans son ensemble, un élément porte-ski conforme à un second mode de réalisation de l'invention. Cet élément 101 comporte, de la même façon que le mode de réalisation précédent, une partie fixe 105 et une partie mobile 106, la partie fixe 105 étant, de même, réalisée en deux parties, à savoir une platine 107 et un couvercle qui n'a pas été représenté sur le dessin, mais qui est constitué par une plaque rectangulaire, comme le couvercle 8 décrit précédemment.

La platine 107, formée par une plaque de base rectangulaire, destinée à venir s'appliquer dans le sens longitudinal sur la semelle du ski 102, sans déborder de celle-ci, comporte, le long de la totalité de l'une de ses bordures transversales et d'un seul côté, une surépaisseur 115, constituant un décrochement transversal d'équerre 115a. A l'opposé, toujours du même côté, la platine 107 comporte une autre zone en épaisseur 116, disposée en angle et de forme triangulaire. Les deux surfaces supérieures 115b et 116b des surépaisseurs respectivement 115 et 116 servent d'appui pour le couvercle, et, de la même façon que précédemment, on a prévu des trous en regard pour le passage des vis de fixation sur le ski, qui n'ont pas été représentées ici.

Par ailleurs, la platine 107 comporte, disposé sur sa ligne moyenne longitudinale, du même côté que les surépaisseurs 115 et 116, un axe 111 perpendiculaire au plan de ladite platine 107, relativement plus près du bord comportant la surépaisseur 115 et, à une petite distance de l'axe 111 et à l'opposé par rapport à la surépaisseur 115, un téton 117, également perpendiculaire au plan de la platine 107.

La partie mobile 106 présente sensiblement la même forme d'ensemble que la partie 6 du premier mode de réalisation, et, pour cette raison, on ne la décrira pas en détail, ayant indiqué sur les Figures 5 et 6, pour désigner les même éléments, des chiffres de référence supérieurs de 100 à ceux utilisés pour décrire la partie 6. L'une des différences est que la bordure 113f, ne jouant pas ici le rôle de butée, comme on l'indique ci-après, est arrondie.

De plus, la partie 113 qui repose, en position de montage, sur la platine 107, comporte un orifice central 113a destiné à reçevoir l'axe 111, ainsi qu'une fente 118, en arc de cercle dont le centre est constitué par l'axe de l'orifice 113a et s'étendant entre les bords 113b et 113c, en s'arrêtant à faible distance de ceux-ci.

Par ailleurs, la poignée 114 est réalisée en deux parties 119 et 120, s'articulant autour d'un axe 121, le détail de cette articulation étant représenté sur la Figure 7.

La partie 119 constitue la branche de la poignée 114 qui est reliée à la partie de liaison 113 ; quant à la partie 120, elle en constitue la branche terminale, la jonction entre les deux branches s'effectuant sensiblement perpendiculairement aux bordures 114a et 114b. Au voisinage de son extrémité libre, la branche 119 présente un décrochement d'équerre 119a de sa paroi supérieure (si l'on considère l'élément porte-ski 101 tel qu'il est représenté sur les Figures 5 et 6, au-delà duquel elle est de plus faible épaisseur ; de façon complémentaire, la branche terminale 120 présente, dans sa partie inférieure, un décrochement d'équerre 120a au-delà de laquelle elle présente également une plus faible épaisseur. L'axe 121 est disposé au voisinage de la bordure interne 114b.

Le montage de l'élément 101 s'effectue comme celui de l'élément 1 du premier mode de réalisation. Ainsi, on place sur la semelle du ski 102, successivement, la platine 107, la partie mobile 106, l'orifice 113a recevant l'axe 11 et le téton 117 venant se placer dans la fente 118, par exemple de façon à étre en butée contre la bordure d'extrémité de la fente 118 située du côté de la bordure 113c, ce qui correspond à la position escamotée de la poignée 114, comme cel est représenté sur la Figure 5. Dans ce cas, on a bien entendu replié la branche 120 autour de la branche 119, pour venir installer la partie mobile 116. Ensuite, on vient placer la couvercle sur la platine 107 et on en réalise la fixation par les vis indiquées ci-dessus, la partie supérieure de l'axe 111 et du téton 117 pouvant également constituer des points de fixation entre le couvercle et la platine 107. Dans cette position escamotée, qui est la position d'utilisation du ski, l'encombrement de la branche 114 est inférieur à celui de la branche 14 du premier mode de réalisation, ce qui constitue l'avantage de ce second mode de réalisation.

Lorsque l'utilisateur désire transporter ses skis à la main, il lui suffit de repousser la branche repliée 120, par exemple selon la flèche Fʹ sur la Figure 5, ce qui provoque le pivotement de la partie mobile 106, et en fin de course, de replier la branche 120 autour de l'axe 121, pour reconstituer la poignée 114 apte à l'utilisation, telle que cela est représenté sur la Figure 6. Dans cette position, la bordure 113e de la partie 113 se trouve en butée contre le décrochement 115a de la surépaisseur 115. De même, la course est limitée par la mise en appui du téton 117 contre la bordure opposée de la fente 118. Ainsi, pour le transport, la partie la plus lourde du ski 102 étant située à l'arrière de l'axe 111, la mise en butée de la bordure 113e contre la paroi 115a assure un bon équilibre du transport.

Lorsque l'utilisateur désire pratiquer le ski, il lui suffit de replier la branche 120 sur la branche 119, à partir de la position représentée sur la Figure 6 et de repousser cette branche repliée pour l'amener dans la position de la Figure 5.

Les Figures 8 et 9 représentent un élément porte-ski 201 conforme à un troisième mode de réalisation de la présente invention. De même que précédemment, cet élément 201 comporte une partie fixe 205 et une partie mobile 206.

La partie fixe 205 comporte une platine 207 présentant la forme d'un rectangle allongé, et elle est destinée à être disposée sur le ski 202 de façon transversale, dans la région située entre les deux fixations. En d'autres termes, la longueur de la platine 207 est inférieure à la largeur de la semelle du ski 102.

Cette platine 207 présente un rebord 222 s'étendant sur l'un de ses côtés longitudinaux, à partir du voisinage de l'une des extrémités, où il forme intérieurement une arête 223, ledit rebord 222 se pouvsuivant sur le côté transversal adjacent, puis sur l'autre côté longitudinal jusqu'à une distance du bord opposé plus grande que ne l'est l'arrête 223. Cette distance est légèrement supérieure à la largeur de la poignée 214, telle qu'elle sera décrite ci-après.

Egalement, la platine 207 porte au voisinage de l'arête 223 mais au-delà du rebord 222, un axe 211 qui est l'équivalent des axes 11 et 111 des modes de réalisation précédents.

Le couvercle 208 (Figure 9) est constitué par une plaque ayant la même forme de rectangle allongé, étant destinée à venir en appui sur le rebord 222 où elle est fixée, par exemple par des vis qui assurent également la fixation de la platine 207 sur le ski 202. La platine 207 peut être également fixée directement à la semelle du ski 202 par tout moyen non représenté sur le dessin.

La partie mobile 206 est constituée par une poignée 214 et par un élément 213 de liaison de ladite poignée 214 à la partie fixe 205. Cette partie mobile 206 constitue une pièce plate d'épaisseur inférieure à la hauteur du rebord 222 mesuré intérieurement.

L'élément 213 présente la forme d'une bande rectangulaire allongée de longueur inférieure à la longueur de la platine 207 d'une distance égale à l'épaisseur du rebord 222 ; sa largeur est par ailleurs inférieure à la largeur de la platine 207 mesurée à l'intérieur du rebord 222. Il comporte, le long de sa bordure opposée à la région de jonction avec la poignée 214, une fente 225 parallèle à cette bordure.

La poignée 214 se raccorde d'équerre à une extrémité de l'élément de liaison 213 ; en outre, elle présente une extrémité recourbée du même côté que l'élément de liaison 213.

Le montage de l'élément 201 s'effectue de façon très simple, par mise en place de la platine 207, puis de la partie mobile 206, l'axe 211 étant reçu dans la fente 225, par exemple dans la position telle que représentée sur la Figure 8, et enfin mise en place du couvercle 208.

A l'utilisation, il suffit de repousser la poignée 214 comme indiqué par la flèche Fʺ sur la Figure 8, jusqu'à mise en butée de l'extrémité opposée de la fente 225 contre l'axe 211, et ensuite, de faire basculer la poignée 214 autour de cet axe 211, comme cela est représenté sur la Figure 9. Le ski 202, dont la partie située à l'arrière de l'axe 211 est la plus lourde, vient en butée contre l'arête 223, ce qui assure un transport équilibré du ski 202.

Le mode de réalisation qui est décrit en liaison avec les Figures 8 et 9 présente l'avantage d'une plus grande simplicité, ainsi que d'une meilleure étanchéité.

Il est bien entendu que les modes de réalisation ci-dessus décrits ne sont aucunement limitatifs et pourront donner lieu à toutes modifications désirables sans sortir pour cela du cadre de l'invention ; c'est ainsi notamment que la poignée des premier et troisième mode de réalisation pourrait être réalisée en deux parties comme elle l'est pour le second ; que l'on pourrait prévoir, dans le cas des deux premiers modes de réalisation, des moyens de rappel de la poignée dans sa position escamotée, par exemple constitués par un ressort disposé au niveau de l'axe d'articulation ; et également que l'on pourrait prévoir des moyens rappelant la branche terminale de la poignée dans sa position repliée, dans le cas où cette poignée est prévue en deux parties ; que l'on pourrait également prévoir de supprimer la fente 225 prévue dans l'élément de liaison 213 de la partie mobile 206 du troisième mode de réalisation, ledit élément de liaison 213 présentant alors, à sa partie terminale, un téton susceptible de circuler dans une gorge prévue dans la partie fixe 205, ce téton venant, à la fin de la course de dégagement de l'élément 213 perpendiculairement au ski 202, se bloquer dans un logement, pour constituer alors l'axe d'articulation dans ce logement ; que l'on pourrait prévoir, en variante de ce qui précède, que l'élément de liaison 213 ne comporte pas non plus de fente 225, mais présente à son extrémité opposée à la poignée 214, une forme recourbée dans le sens opposé à la poignée 214 toujours dans le plan de la partie mobile 206, de sorte qu'en fin de course d'extraction de l'élément 213, cette partie arrondie reçoive l'arête 223, et que la partie 206 puisse tourner autour de ladite arête 223 comme axe de pivotement, des moyens étant par ailleurs prévus pour retenir en translation la partie mobile 206 dans cette position de pivotement ; qu'également, dans le cas du troisième mode de réalisation décrit et des deux variantes qui viennent d'être indiqués, des moyens élastiques pourraient être prévus pour rappeler la partie mobile 206 dans la position qu'elle occupe sur la Figure 8.

## Revendications

1. Elément porte-ski permettant de transporter un ski (2 ; 102 ; 202) à la main, de manière équilibrée, sensiblement horizontalement, ledit élément porte-ski (1 ; 101 ; 201) comportant, d'une part, une partie fixe (5 ; 105 ; 205) dotée de moyens de liaison à la semelle du ski (2 ; 102 ; 202), sur la face comportant les organes de fixation (3, 4) de la chaussure de ski, et, d'autre part, une partie (6 ; 106 ; 206) servant à la préhension, mobile entre une position déployée dans laquelle elle dépasse de l'un des côtés du ski (2 ; 102 ; 202) en vue de l'utilisation de l'élément porte-ski (1 ; 101 ; 201), et une position escamotée dans ladite partie fixe (5 ; 105 ; 205) en position de non-utilisation dudit élément porte-ski (1 ; 101 ; 201), y compris la position d'utilisation du ski (2 ; 102 ; 202), caractérisé par le fait que la partie mobile (6 ; 106 ; 206) est montée pivotante autour d'un axe (11 ; 111 ; 211) perpendiculaire à la semelle du ski (2 ; 102 ; 202) et que la partie (5 ; 105 ; 205) comporte une butée (9a ; 115a - 117, 223) contre laquelle la partie mobile (6 ; 106 ; 206) est en appui dans la position d'utilisation de l'élément porte-ski (1 ; 101 ; 201), sous l'effet d'un plus grand poids de la partie du ski (2 ; 102 ; 202) située à l'arrière dudit élément porte-ski (1 ; 101 ; 102) par rapport audit axe (11, 111, 211).

2. Elément porte-ski selon la revendication 1, caractérisé par le fait que la partie fixe (5 ; 105 ; 205) comporte une butée (9a ; 115a - 117, 222) d'appui de la partie mobile (6 ; 106 ; 206) en position de non-utilisation de l'élément porte-ski (1 ; 101 ; 201), dans laquelle ladite partie mobile (6 ; 106 ; 206) ne dépasse pas de la semelle du ski (2 ; 102 ; 202).

3. Elément porte-ski selon l'une des revendications 1 et 2, caractérisé par le fait qu'il comporte des moyens de rappel de la partie mobile (6 ; 106 ; 206) dans la position escamotée de non-utilisation dudit élément porte-ski (1 ; 101 ; 201).

4. Elément porte-ski selon l'une des revendications 1 à 3, caractérisé par le fait que la partie fixe (5 ; 105 ; 205) comporte une platine (7 ; 107 ; 207) fixée sur la semelle du ski (2 ; 102 ; 202) sans dépasser de celle-ci, et portant la butée (9a ; 115a - 117 ; 223) d'appui de la partie mobile (6 ; 106 ; 206) en position d'utilisation dudit élément porte-ski (1 ; 101 ; 201), et que la partie mobile (6 ; 106 ; 206) se compose, d'une part, d'un élément de liaison (13 ; 113 ; 213) à la partie fixe (5 ; 105 ; 205), comportant les moyens de pivotement complémentaires de ceux portés par cette dernière, et, d'autre part, d'une poignée de manoeuvre (14 ; 114 ; 214) prolongeant ledit élément de liaison (13 ; 113 ; 213).

5. Elément porte-ski selon la revendication 4, caractérisé par le fait que la platine (7 ; 107 ; 207) est protégée par un couvercle (8 ; 208), l'espace compris entre ladite platine (7 ; 107 ; 207) et ledit couvercle (8 ; 208) servant de logement audit élément de liaison (13 ; 113 ; 213) de la partie mobile (6 ; 106 ; 206).

6. Elément porte-ski selon l'une des revendications 4 et 5, caractérisé par le fait que l'élément de liaison (13 ; 113) de la partie mobile (6 ; 106 ) est monté simplement pivotant autour de l'axe de pivotement (11 ; 111) disposé sensiblement au centre de la platine (7 ; 107).

7. Elément porte-ski selon les revendications 5 et 6 prises simultanément, caractérisé par le fait que la butée (9a ; 115a) portée par la partie fixe (5 ; 105) pour la mise en appui de la partie mobile (6 ; 106) en position d'utilisation dudit élément porte-ski (1 ; 101) est constituée par la paroi latérale d'une zone en surépaisseur (9 ; 115) de la platine (7 ; 107), dont la face supérieure (9b ; 115b) sert d'appui pour le couvercle (8), l'élément de liaison (13 ; 113) de la partie mobile (6 ; 106) venant en appui sur ladite butée (9a ; 115a) par une région de bordure (13g ; 113g).

8. Elément porte-ski selon les revendications 2 et 7 prises simultanément, caractérisé par le fait que la zone en surépaisseur (9) est une zone d'angle triangulaire, l'élément de liaison (13) de la partie mobile (6) étant susceptible de venir en appui contre la butée oblique (9a) constituée par la paroi latérale de ladite zone (9), à la fois en position d'utilisation et en position de non-tilisation dudit élément porte-ski (1), par l'une ou l'autre de deux régions de bordure distinctes (13g, 13f), de découpe corespondant à ladite butée oblique (9a).

9. Elément porte-ski selon les revendications 2 et 6 prises simultanément, caractérisé par le fait que la platine (107) comporte un téton fixe (117) et l'élément de liaison (113) de la partie mobile (106), une fente (118) en arc de cercle centré sur l'axe de pivotement (111), ledit téton (117) constituant la butée contre laquelle la partie mobile (106) est en appui par l'un ou l'autre des bords d'extrémité délimitant ladite fente (118), respectivement en position d'utilisation ou en position de non-utilisation dudit élément porte-ski (101).

10. Elément porte-ski selon l'une des revendications 4 et 5, caractérisé par le fait que l'élément de liaison (213) de la partie mobile (206) est monté coulissant sur la platine (207) dans une direction perpendiculaire à la ligne moyenne de la semelle du ski (202), d'un côté de celle-ci, entre une position correpondant à la position de non-utilisation dudit élément porte-ski (201) où il est bloqué en rotation, et une position extraite dans laquelle il est seulement alors apte à pivoter autour de l'axe de pivotement (211) disposé dans la région d'extrémité correspondante de la platine (207), la poignée (214) étant reliée à l'élément de fixation (213) à l'opposé de la région dans laquelle a lieu le pivotement.

11. Elément porte-ski selon la revendication 10, caractérisé par le fait que l'axe de pivotement (211) est porté par la platine (207), et que l'élément de liaison (213) comporte une fente (225) traversée par ledit axe (211), pour permettre le coulissement dudit élément de liaison (213).

12. Elément porte-ski selon l'une des revendications 10 et 11, caractérisé par le fait que la butée portée par la partie fixe (205) pour l'appui de la partie mobile (206) en position d'utilisation de l'élément (201) est constituée par l'arête (223) d'un rebord (222) de la platine (207) permettant la fixation du couvercle (208).

13. Elément porte-ski selon l'une des revendications 1 à 12, caractérisé par le fait que la poignée (114) comporte une première branche (119) reliée de façon fixe à l'élément de liaison (113) de la partie mobile (106), et une seconde branche d'extrémité (120), qui est articulée à la première autour d'un axe (121) perpendiculaire au plan de ladite poignée (114), pour pouvoir être rabattue en direction de la première branche (119) en position de non-utilisation de l'élément porte-ski (101).

14. Elément porte-ski selon la revendication 13, caractérisé par le fait que des moyens sont prévus pour rappeler la seconde branche (120) de la poignée (114) en position rabattue en direction de la première branche (119).

15. Elément porte-ski selon l'une des revendications 1 à 14, caractérisé par le fait que la partie fixe est incorporée dans la plaque de base de l'organe de fixation avant de la chaussure.

16. Dispositif permettant de porter à la main une paire de skis (2 ; 102 ; 202), caractérisé par le fait qu'il comporte, par ski (2 ; 102 ; 202), un élément porte-ski (1 ; 101 ; 201) tel que défini à l'une des revendications 1 à 15.

17. Dispositif selon la revendication 16, caractérisé par le fait qu'il comporte un organe de maintien destiné à mettre les deux skis (2 ; 102 ; 202) en appui l'un contre l'autre quand ils sont portés et/ou un organe de maintien destiné à mettre en appui l'une contre l'autre les deux parties mobiles de préhension (6 ; 106 ; 206), également quand les skis (2 ; 102 ; 202) sont portés.

## Claims

1. Ski-carrying element for carrying a ski (2; 102; 202) by hand in a balanced, substantially horizontal manner, the said ski-carrying element (1; 101; 201) comprising, on the one hand, a fixed part (5; 105; 205) provided with means for connection to the bottom of the ski (2; 102; 202) on the face having the fixing means (3, 4) for the ski boot, and, on the other hand, a part (6; 106; 206) serving for gripping, movable between an extended position, in which it projects from one of the sides of the ski (2; 102; 202) for use of the ski-carrying element (1; 101; 201), and a position in which it is retracted into the said fixed part (5; 105; 205) in the non-utilisation position of the said ski-carrying element (1; 101; 201), including the utilisation position of the ski (2; 102; 202), characterised in that the movable part (6; 106; 206) is mounted to pivot about an axis (11; 111; 211) perpendicular to the bottom of the ski (2; 102; 202) and that the fixed part (5; 105; 205) has a stop (9a; 115a - 117; 223) against which the movable part (6; 106; 206) rests in the utilisation position of the ski-carrying element (1; 101; 201) as a result of the greater weight of the part of the ski (2; 102; 202) situated at the rear of the said ski-carrying element (1; 101; 201) with respect to the said axis (11, 111, 211).

2. Ski-carrying element according to claim 1, characterised in that the fixed part (5; 105; 205) has a supporting stop (9a; 115a - 117; 222) for the movable part (6; 106; 206) in the non-utilisation position of the ski-carrying element (1; 101; 201), in which the said movable part (6; 106; 206) does not project from the bottom of the ski (2; 102; 202).

3. Ski-carrying element according to one of claims 1 and 2, characterised in that it has means for returning the movable part (6; 106; 206) to the retracted non-utilisation position of the said ski-carrying element (1; 101; 201).

4. Ski-carrying element according to one of claims 1 to 3, characterised in that the fixed part (5; 105; 205) has a plate (7; 107; 207) fixed to the bottom of the ski (2; 102; 202) without projecting from the latter, and having the supporting stop (9a; 115a - 117; 223) for the movable part (6; 106; 206) in the utilisation position of the said ski-carrying element (1; 101; 201), and that the movable part (6; 106; 206) consists, on the one hand, of an element (13; 113; 213) for connection to the fixed part (5; 105; 205), comprising pivoting means complementary to those carried by the latter and, on the other hand, of an operating handle (14; 114; 214) extending the said connecting element (13; 113; 213).

5. Ski-carrying element according to claim 4, characterised in that the plate (7; 107; 207) is protected by a cover (8; 208), the space included between the said plate (7; 107; 207) and the said cover (8; 208) serving as a housing for the said connecting element (13; 113; 213) of the movable part (6; 106; 206).

6. Ski-carrying element according to one of claims 4 and 5, characterised in that the connecting element (13; 113) of the movable part (6; 106) is mounted simply to pivot about the swivel axis (11; 111) disposed substantially in the centre of the plate (7; 107).

7. Ski-carrying element according to claims 5 and 6 taken simultaneously, characterised in that the stop (9a; 115a) carried by the fixed part (5; 105) for supporting the movable part (6; 106) in the utilisation position of the said ski-carrying element (1; 101) is formed by the lateral wall of a zone (9; 115) of the plate (7; 107) of excessive thickness, the upper face (9b; 115b) of which serves as a support for the cover (8), the connecting element (13; 113) of the movable part (6; 106) coming to rest against the said stop (9a; 115a) by means of an edge region (13g; 113g).

8. Ski-carrying element according to claims 2 and 7 taken simultaneously, characterised in that the zone (9) of excessive thickness is a triangular corner zone, the connecting element (13) of the movable part (6) being capable of coming to rest against the oblique stop (9a) formed by the lateral wall of the said zone (9), both in the utilisation position and in the non-utilisation position of the said ski-carrying element (1), via either one of two separate edge regions (13g, 13f) cut to correspond to the said oblique stop (9a).

9. Ski-carrying element according to claims 2 and 6 taken simultaneously, characterised in that the plate (107) has a fixed pin (117) and the connecting element (113) of the movable part (106), a slot (118) in the shape of the arc of a circle centred on the swivel axis (111), the said pin (117) forming the stop against which the movable part (106) rests via either one of the end edges defining the said slot (118), in the utilisation position or in the non-utilisation position respectively of the said ski-carrying element (101).

10. Ski-carrying element according to one of claims 4 and 5, characterised in that the connecting element (213) of the movable part (206) is mounted to slide on the plate (207) in a direction perpendicular to the median line of the bottom of the ski (202), on one side of the latter, between a position corresponding to the non-utilisation position of the said ski-carrying element (201), in which it is locked in rotation, and an extracted position, in which only then is it capable of pivoting about the swivel axis (211) disposed in the corresponding end region of the plate (207), the handle (214) being connected to the fixing element (213) opposite the region in which the pivoting took place.

11. Ski-carrying element according to claim 10, characterised in that the swivel axis (211) is carried by the plate (207) and that the connecting element (213) has a slot (225) traversed by the said axis (211) to allow for sliding of the said connecting element (213).

12. Ski-carrying element according to one of claims 10 and 11, characterised in that the stop carried by the fixed part (205) for supporting the movable part (206) in the utilisation position of the element (201) is formed by the edge (223) of a rim (222) of the plate (207) for fixing the cover (208).

13. Ski-carrying element according to one of claims 1 to 12, characterised in that the handle (114) has a first arm (119) fixedly connected to the connecting element (113) of the movable part (106) and a second end arm (120) which is hinged to the first about an axis (121) perpendicular to the plane of the said handle (114), so that it can be hinged down in the direction of the first arm (119) in the non-utilisation position of the ski-carrying element (101).

14. Ski-carrying element according to claim 13, characterised in that means are provided for returning the second arm (120) of the handle (114) to the position in which it is hinged down in the direction of the first arm (119).

15. Ski-carrying element according to one of claims 1 to 14, characterised in that the fixed part is incorporated into the base plate of the front fixing means of the boot.

16. Device for carrying a pair of skis (2; 102; 202) by hand, characterised in that it comprises one ski-carrying element (1; 101; 201) as defined in one of claims 1 to 15 for each ski.

17. Device according to claim 13, characterised in that it comprises a retaining means adapted to support the two skis (2; 102; 202) against one another when they are carried and/or a retaining means adapted to support the two movable gripping parts (6; 106; 206) against one another, again when the skis (2; 102; 202) are carried.

## Patentansprüche

1. Skitrageelement zum Tragen eines Skis (2; 102; 202) in ausbalancierter und im wesentlichen horizontaler Lage, wobei das Skitrageelement (1; 101; 201) einerseits einen mit Mitteln zum Verbinden mit der Laufplatte des Skis (2; 102; 202) auf der die skischuhbefestigungsmittel (3, 4) aufweisenden Seite versehenen festen Teil (5; 105; 205) und andererseits einen dem Erfassen dienenden Teil (6; 106; 206), der zwischen einer ausgeschwenkten Stellung, in der er über eine der Seiten des Skis (2; 102; 202) im Hinblick auf die Verwendung des Skitrageelements (1; 101; 201) hinaussteht, und einer in den festen Teil (5; 105; 205) eingeschwenkten Stellung der Nichtverwendung des Skitrageelements (1; 101; 201), einschliesslich der Stellung der Verwendung des Skis (2; 102; 202), ausschwenkbar ist, aufweist, dadurch gekennzeichnet, dass der ausschwenkbare Teil (6; 106; 206) um eine zur Laufplatte des Skis (2; 102; 202) senkrechte Achse (11; 111; 211) drehbar angebracht ist und dass der feste Teil (5; 105; 205) einen Anschlag (9a; 115a-117; 223) aufweist, an dem der ausschwenkbare Teil (6; 106; 206) in der Stellung der Verwendung des Skitrageelements (1; 101; 201) unter dem Einfluss eines grösseren Gewichts des in Bezug auf die Achse (11; 111; 211) am hinteren Ende des Skitrageelements (1; 101; 201) gelegenen Teils des Skis (2; 102; 202) anliegt.

2. Skitrageelement nach Anspruch 1, dadurch gekennzeichnet, dass der feste Teil (5; 105; 205) einen Anschlag (9a; 115a-117; 222) zum Anlegen des ausschwenkbaren Teils (6; 106; 206) in der Stellung der Nichtverwendung des Skitrageelements (1; 101; 201), in der der ausschwenkbare Teil (6; 106; 206) nicht über der Laufplatte des Skis (2; 102; 202) hinaussteht, aufweist.

3. Skitrageelement nach Anspruch 1 oder 2, dadurch gekennzeichnet, dass es Mittel zum Rückstellen des ausschwenkbaren Teils (6; 106; 206) in die eingeschwenkte Stellung der Nichtverwendung des Skitrageelements (1; 101; 201) aufweist.

4. Skitrageelement nach einem der Ansprüche 1 bis 3, dadurch gekennzeichnet, dass der feste Teil (5; 105; 205) eine Platine (7; 107; 207), die auf der Laufplatte des Skis (2; 102; 202) befestigt ist, ohne über diese hinauszustehen, und die den Anschlag (9a; 115a-117; 223) zum Anlegen des ausschwenkbaren Teils (6; 106; 206) in der Stellung der Verwendung des Skitrageeelements (1; 101; 201) trägt, aufweist und dass der ausschwenkbare Teil (6; 106; 206) sich einerseits aus einem Element (13; 113; 213) zum Verbinden mit dem festen Teil (5; 105; 205), das die zu den von letzteren getragenen komplementären Schwenkmittel aufweist, und andererseits aus einem Handhabungsgriff (14; 114; 214), der das Verbindungselement (13; 113; 213) verlängert, zusammensetzt.

5. Skitrageelement nach Anspruch 4, dadurch gekennzeichnet, dass die Platine (7; 107; 207) durch einen Deckel (8; 208) geschützt ist, wobei der Raum zwischen der Platine (7; 107; 207) und dem Deckel (8; 208) zum Unterbringen des Verbindungselements (13; 113; 213) des ausschwenkbaren Teils (6; 106; 206) dient.

6. Skitrageelement nach Anspruch 4 oder 5, dadurch gekennzeichnet, dass das Verbindungselement (13; 113) des ausschwenkbaren Teils (6; 106) einfach um die im wesentlichen in der Mitte der Platine (7; 107) angeordnete Schwenkachse (11; 111) drehbar angebracht ist.

7. Skitrageelement nach der Kombination aus den Ansprüchen 5 und 6, dadurch gekennzeichnet, dass der vom festen Teil (5; 105;) getragene Anschlag (9a; 115a) zum Anlegen des ausschwenkbaren Teils (6; 106) in der Verwendungsstellung des Skitrageelements (1; 101) von der Seitenwand einer Aufmasszone (9; 115) der Platine (7; 107), deren obere Seite (9b; 115b) als Auflager für den Deckel (8) dient, gebildet ist, wobei das Verbindungselement (13; 113) des ausschwenkbaren Teils (6; 106) durch ein Randgebiet (13g; 113g) aufdem Anschlag (9a; 115a) zu liegen kommt.

8. Skitrageelement nach der Kombination der Ansprüche 2 und 7, dadurch gekennzeichnet, dass die Aufmasszone (9) eine dreieckförmige Zone ist, wobei das Verbindungselement (13) des ausschwenkbaren Teils (6) gegen den schrägen Anschlag (9a), der von der Seitenwandzone (9) gebildet ist, sowohl in der Verwendungsstellung als auch in der Nichtverwendungsstellung des Skitrageelements (1) durch das eine oder das andere zweier getrennter Randgebiete (13g; 13f), deren Form jener des schrägen Anschags (9a) entspricht, zu liegen kommt.

9. Skitrageelement nach der Kombination der Ansprüche 2 und 6, dadurch gekennzeichnet, dass die Platine (107) einen festen Zapfen (117) und das Verbindungselement (113) des ausschwenkbaren Teils (106) einen zur Schwenkachse (111) koaxial angeordneten kreisbogenförmigen Schlitz (118) aufweist, wobei der Zapfen den Anschlag bildet, an dem der ausschwenkbare Teil (106) mit dem einen oder dem anderen der Ränder, die den Schlitz (118) begrenzen, in der Verwendungsstellung und in der Nichtverwendungsstellung des Skitrageelement (101) anliegt.

10. Skitrageelement nach einem der Ansprüche 4 oder 5, dadurch gekennzeichnet, dass das Verbindungselement (213) des ausschwenkbaren Teils (206) auf der Platine (207) in einer zur Mittellinie der Laufplatte des Skis (202) senkrechten Richtung, und zu einer Seite derselben hin, zwischen einer Stellung, die der Stellung der Nichtverwendung des Skitrageelements (201), in der es drehungsmässig blockiert ist, entspricht, und einer ausgezogenen Stellung, in der es nur um die im entsprechenden Endbereich der Platine (207) angeordenete Schwenkachse (211) schwenkbar ist, gleitend angeordnet ist, wobei der Griff (214) mit dem Befestigungselement (213) an dem dem Gebiet, in dem die Schwenkung erfolgt, abgewandten Ende verbunden ist.

11. Skitrageelement nach Anspruch 10, dadurch gekennzeichnet, dass die Schwenkachse (211) auf der Platine (207) angeordnet ist und dass das Verbindungselement (213) einen von der Achse (211) durchdrungenen Spalt (225) aufweist, damit das Verbindungselement (213) gleiten kann.

12. Skitrageelement nach Anspruch 10 oder 11, dadurch gekennzeichnet, dass der auf dem festen Teil (205) angeordnete Anschlag zum Anlegen des ausschwenkbaren Teils (206) in der Verwendungsstellung des Elements (201) vom Steg (223) eines Rands (222) der Platine (207) gebildet ist, der die Befestigung des Deckels (208) ermöglicht.

13. Skitrageelement nach einem der Ansprüche 1 bis 12, dadurch gekennzeichnet, dass der Griff (114) einen fest mit dem Verbindungselement (113) des ausschwenkbaren Teils (106) verbundenen ersten Schenkel (119) und einen zweiten, frei endenden Schenkel (120), der an dem ersten an einer zur Ebene des Griffs (114) senkrechten Achse (121) angelenkt ist, um in der Nichtverwendungsstellung des Skitrageelements (101) zum ersten Schenkel (119) hin umgeklappt werden zu können, aufweist.

14. Skitrageelement nach Anspruch 13, dadurch gekennzeichnet, dass Mittel zum Rückholen des zweiten Schenkels (120) des Griffs (114) in eine zum ersten Schenkel (119) hin umgeklappte Stellung vorgesehen sind.

15. Skitrageelement nach einem der Ansprüche 1 bis 14, dadurch gekennzeichnet, dass der feste Teil in die Grundplatte des Befestigungselements vor dem Schuh integriert ist.

16. Vorrichtung zum Inderhandtragen eines Paars Skier (2; 102; 202), dadurch gekennzeichnet, dass sie für jeden Ski (2; 102; 202) ein Skitrageelement (1; 101; 201) nach einem der Ansprüche 1 bis 15 aufweist.

17. Vorrichtung nach Anspruch 13, dadurch gekennzeichnet, dass sie ein Haltemittel zum Aneinanderdrücken der beiden Skier (2; 102; 202), wenn sie getragen werden, und/oder ein Haltemittel zum Aneinanderdrücken der beiden ausschwenkbaren Griffteile (6; 106; 206), ebenfalls wenn die Skier (2; 102; 202) getragen werden, aufweist.
